# EUROPÄISCHE PATENTSCHRIFT

(11) **EP 1 646 767 B1**
(45) Veröffentlichungstag und Bekanntmachung des Hinweises auf die Patenterteilung: **28.02.2007**
(21) Anmeldenummer: 04740400.9
(22) Anmeldetag: 26.06.2004
(51) Int. Cl.: F01L 1/14, F01L 13/00, F01L 1/25

(54) **VENTILSTÖSSELEINRICHTUNG, INSBESONDERE DREHGESICHERTER TASSENSTÖSSEL MIT GEKRÜMMTER NOCKENFOLGEFLÄCHE**
VALVE TAPPET SYSTEM, ESPECIALLY ANTI-ROTATION BUCKET TAPPET HAVING A CURVED CAM FOLLOWER SURFACE
DISPOSITIF POUSSOIR DE SOUPAPE, NOTAMMENT POUSSOIR A COUPELLE BLOQUE EN ROTATION AYANT UNE SURFACE CONSECUTIVE A LA CAME COURBE

(30) Priorität: 21.07.2003 DE 10332981
(43) Veröffentlichungstag der Anmeldung: 19.04.2006
(73) Patentinhaber: Bayerische Motoren Werke Aktiengesellschaft, 80809 München (DE)
(72) Erfinder: KREIL, Franz, 85652 Pliening (DE); SCHRÖTER, Gunter, 80809 München (DE); MANKE, Berthold, 85748 Garching (DE); BONAUER, Franz, 85716 Unterschleissheim (DE)
(86) Internationale Anmeldenummer: PCT/EP2004/007003
(87) Internationale Veröffentlichungsnummer: WO 2005/019608

(56) Entgegenhaltungen:
- EP-A- 0 363 161
- DE-A- 4 128 813
- DE-A- 4 302 877
- DE-A- 4 342 199
- DE-A- 10 110 914
- DE-A- 19 600 852
- US-A- 3 822 683
- US-A- 4 876 994

## Beschreibung

Die Erfindung betrifft eine Ventilstößeleinrichtung, insbesondere einen Tassenstößel mit einer konvex gekrümmten Nockenfolgefläche wie er beispielsweise bei Brennkraftmaschinen zur Betätigung der Gaswechselventile vorgesehen sein kann. Die Erfindung befasst sich weiterhin auch mit einer Verdrehsicherung für eine Ventilstößeleinrichtung zur Verhinderung einer Dreh- oder Schwenkbewegung eines Basiskörpers der Ventilstößeleinrichtung um dessen Oszillationsachse.

Aus DE 43 42 199 A1 ist eine Verdrehsicherung für einen Ventilstößel bekannt. Dieser Ventilstößel ist als Tassenstößel ausgebildet und seitlich, d.h. im Bereich des Stößelmantels mit einer Durchbrechung versehen. In diese Durchbrechung ist ein Führungselement eingesetzt das durch eine Spiral-Druckfeder gebildet ist. Die Spiral-Druckfeder ist, in der Durchbrechung derart aufgenommen, dass ein Seitenbereich der Spiral-Druckfeder in radialer Richtung über eine äußere Mantelfläche des Tassenstößels hervorragt. Dieser radial hervorragende Abschnitt der Spiral-Druckfeder taucht in Einbauposition in eine zylinderkopfseitig ausgebildete Führungsnut ein und verhindert als Linearführungselement eine Schwenkbewegung des Tassenstößels um dessen Oszillationsachse.

Aus DE 43 02 877 C2 ist ein ähnlicher Stößel bekannt, bei welchem das vorangehend genannte Führungselement als Zylinderzapfen ausgebildet ist und in gleicher Weise wie jene Spiraldruckfeder in eine seitliche Durchbrechung des Stößelmantels eingesetzt ist.

Aus DE 196 00 852 A1 ist ein verdrehgesicherter Stößel bekannt, dessen Mantelbereich mit einer Durchbrechung versehen ist, in welche ein Führungsglied derart eingesetzt ist, dass ein Führungsabschnitt desselben in radialer Richtung über den Mantelbereich übersteht. Dieser überstehende Bereich taucht in Einbauposition in eine zylinderkopfseitig vorgesehene Führungsnut ein und verhindert dabei in bekannter Weise eine Dreh- oder Schwenkbewegung des Stößels um dessen Oszillationsachse.

Aus DE 101 10 914 A1 und US PS 3,822,683 sind weitere Verdrehsicherungen für Ventilstößel bekannt, bei welchen ein zur Verhinderung einer Drehung in Umfangsrichtung vorgesehenes Führungsorgan in eine Durchbrechung eines Mantelbereiches des Ventilstößels eingesetzt ist oder in diese eintaucht.

Verdrehsicherungen für Ventilstößel sind insbesondere dann erforderlich, wenn die mit dem zugeordneten Nocken zumindest temporär in Kontakt gelangende - und durch den Nocken betätigte - Nockenfolgefläche gekrümmt, zum Beispiel ballig ausgebildet ist.

Der Erfindung liegt die Aufgabe zugrunde, eine Ventilstößeleinrichtung zu schaffen, die sich durch ein vorteilhaftes Lauf- und Betriebsverhalten auszeichnet und unter fertigungs- und montagetechnischen Gesichtspunkten als vorteilhaft erweist.

Diese Aufgabe wird erfindungsgemäß gelöst durch eine Ventilstößeleinrichtung mit einem Basiskörper, einem Mantelabschnitt, der eine Führungsfläche bildet, zur Führung des Basiskörpers entlang einer Oszillationsachse, und einem Verdrehsicherungselement zur Unterbindung einer Dreh- oder Schwenkbewegung um jene Oszillationsachse, wobei das Verdrehsicherungselement eine Sitzfläche die auf dem Mantelabschnitt aufsitzt und einen Führungskörper aufweist der in radialer Richtung über den Mantelabschnitt übersteht, wobei sich diese Ventilstößeleinrichtung dadurch auszeichnet, dass das Verdrehsicherungselement einen ersten Eingriffsvorsprung und einen hiervon in Oszillationsrichtung beabstandeten zweiten Eingriffsvorsprung umfasst, und dass der Mantelabschnitt mit einer dem ersten Eingriffsabschnitt zugeordneten ersten Radialbohrung und einer dem zweiten Eingriffsabschnitt zugeordneten zweiten Radialbohrung versehen ist, und der erste Eingriffsabschnitt wie auch der zweite Eingriffsabschnitt jeweils radial zur Oszillationsachse in die ihm zugeordnete Radialbohrung eintaucht.

Dadurch wird es auf vorteilhafte Weise möglich, eine unzulässige Drehbewegung des Basiskörpers um dessen Oszillationsachse zuverlässig zu verhindern, wobei durch die erfindungsgemäß vorgeschlagene, montagetechnisch günstig bewerkstelligbare Koppelung des Verdrehsicherungselementes mit dem Basiskörper dessen Mantelabschnitt nicht unzulässig stark strukturmechanisch beeinträchtigt wird.

Der erste Eingriffsabschnitt und der zweite Eingriffsabschnitt sind in den jeweiligen Radialbohrungen vorzugsweise derart aufgenommen, dass das Verdrehsicherungselement sowohl in Oszillationsrichtung als auch in Umfangsrichtung des Mantelabschnitts im wesentlichen spielfrei mit dem Mantelabschnitt gekoppelt ist. Dieser spielfreie Sitz kann insbesondere erreicht werden, indem die Eingriffsabschnitte ein definiertes Übermaß erhalten, so dass diese unter einem leichten Presssitz in der jeweiligen Radialbohrung sitzen. Es ist auch möglich, die Positionen der Eingriffsabschnitte und der Radialbohrungen derart versetzt festzulegen, dass sich beim Einsatz der Einsatzabschnitte in die Radialbohrungen eine definierte Verspannung, vorzugsweise eine Druckverspannung des Führungskörpers ergibt.

Der erste Eingriffsabschnitt sowie der zweite Eingriffsabschnitt sind vorzugsweise als Zylinderzapfen oder zumindest als Zylinderzapfensegmente ausgebildet. Die zur Aufnahme des jeweiligen Eingriffsabschnitts in dem Zylindermantel vorgesehene Eingriffsöffnung kann hierbei auf fertigungstechnisch günstige Weise in den Mantelabschnitt des Basiskörper eingebohrt werden. Es ist möglich, für den ersten und den zweiten Einsatzabschnitt unterschiedliche Durchmesser vorzusehen, so dass das Verdrehsicherungselement nur in einer bestimmten Einbauposition an den Mantelabschnitt ansetzbar ist. Vorzugsweise weisen jedoch beide Radialbohrungen sowie beide Eingriffsabschnitte den gleichen Durchmesser auf, so dass beide Radialbohrungen mit dem gleichen Werkzeug gebohrt werden können, und das Verdrehsicherungselement auch "um 180°" geschwenkt an den Mantelabschnitt angesetzt werden kann.

Das Überstandsmaß eines sich über die Sitzfläche erhebenden und zur Oszillationsachse vordringenden Bereichs des ersten oder zweiten Eingriffsabschnitts entspricht vorzugsweise wenigstens der Wanddicke des Mantelabschnitts. Hierdurch wird es möglich, die durch die Radialbohrungen bereitgestellten Lochlaibungstlächen vollständig zur Übertragung der Oszillationskräfte heranzuziehen. Es ist auch möglich, bereits im Bereich der Radialbohrungen Strukturen, insbesondere Umfangskanten vorzusehen, durch welche das Verdrehsicherungselement an dem Mantelabschnitt fixierbar ist.

Eine besonders vorteilhafte Fixierung des Verdrehsicherungselementes an dem Mantelabschnitt des Tassenstößels kann erreicht werden, indem im Bereich des ersten Eingriffsabschnittes und im Bereich des zweiten Eingriffsabschnittes den Mantelabschnitt hintergreifende Fixierstrukturen ausgebildet sind.

Die Fixierstrukturen können als Rasteinrichtungen ausgebildet sein die an einem elastisch nachgiebigen Armabschnitt angebracht sind. Der Armabschnitt ist vorzugsweise in der ihm zugeordneten Radialbohrung derart angeordnet, dass dieser sich noch innerhalb des Hüllkreises der Radialbohrung befindet. Es ist möglich, weiter Strukturen, beispielsweise Einsteckformteile vorzusehen, durch welche die Rasteinrichtung in der Raststellung arretiert und gesichert wird.

Der Rasteingriff zwischen dem Verdrehsicherungselement und dem Mantelabschnitt kann auch unter vorübergehender elastischer Verformung des Verdrehsicherungselementes herbeigeführt werden.

Das Verdrehsicherungselement ist vorzugsweise aus einem hinreichend elastischen Material gefertigt und hinsichtlich seiner Raststrukturen derart auf den Basiskörper abgestimmt, dass dieses an den Basiskörper anklipsbar ist.

Der durch das Verdrehsicherungselement gebildete Führungskörper weist vorzugsweise in einer zur Oszillationsachse senkrechten Schnittebene einen kreissegmentartigen, vorzugsweise halbkreissegmentartigen Querschnitt auf.

In vorteilhafter Weise ist der Führungskörper bzw. das Verdrehsicherungselement aus einem Kunststoffmaterial gefertigt. Hierdurch wird es möglich, das Verdrehsicherungselement unter fertigungstechnischen Gesichtspunkten vorteilhaft bereitzustellen. Zudem zeichnet sich die so ausgestaltete Ventilstößeleinrichtung durch eine geringe Masse und günstige Lauf- und Dämpfungseigenschaften aus.

Die Auswahl des Kunststoffmateriales erfolgt vorzugsweise unter werkstofftechnischen Gesichtspunkten, die neben der thermischen und mechanischen Belastbarkeit insbesondere auch tribologischen und schwingungstechnischen Kriterien Rechnung tragen.

Das Verdrehsicherungselement ist vorzugsweise in Einbauposition verliersicher mit dem Basiskörper in formschlüssiger Weise gekoppelt. Die formschlüssige Verbindung des Verdrehsicherungselementes mit dem Basiskörper kann durch Umformung eines den Mantelabschnitt durchsetzenden Endbereiches wenigstens eines der Eingriffsabschnitte herbeigeführt werden. Insbesondere ist es möglich, die formschlüssige Verbindung des Verdrehsicherungselementes mit dem Basiskörper durch Bildung eines Kopfabschnittes an jenem den Mantelabschnitt durchsetzenden Eingriffsabschnitt zu bewerkstelligen. Die Umformung kann in Verbindung mit einer lokalen Plastifizierung, beispielsweise durch Wärmeschmelzen bewerkstelligt werden.

Es ist auch möglich, das Verdrehsicherungselement an den Mantelabschnitt im Rahmen eines Kunststoffspritzschrittes anzuspritzen. Vorzugsweise wird hierbei der Tassenstößel an einem Formkern abgestützt der einen Formraumabschnitt zur Ausbildung eines den Mantelabschnitt hintergreifenden Kopfabschnittes aufweist.

Es ist auch möglich, die Koppelung des Verdrehsicherungselementes mit dem Mantelabschnitt durch zusätzliche Verbindungsmittel, insbesondere Nietverbindungsmittel zu unterstützen.

Die Geometrie des Verdrehsicherungselementes ist vorzugsweise derart abgestimmt, dass der Führungskörper in Einbauposition verliersicher mit dem Basiskörper gekoppelt ist. Es ist möglich, die Koppelungsstrukturen zwischen dem Verdrehsicherungselement und dem Basiskörper derart zu dimensionieren, dass diese mit hoher Sicherheitsreserve eine formschlüssige Koppelung in Oszillations- sowie in Umfangsrichtung sicherstellen. Die Fixierung in radialer Richtung kann derart ausgelegt sein, dass lediglich eine Verliersicherung für den Montagevorgang gewährleistet ist.

Der Basiskörper an sich kann unmittelbar mit einem Kopfabschnitt versehen sein, wobei dieser Kopfabschnitt eine Nockenkontaktzone bildet. Alternativ hierzu ist es auch möglich, in dem Basiskörper ein weiteres, beispielsweise selektiv zuschaltbares Stößelelement zu führen. Die Nockenkontaktzone bildet vorzugsweise in einer zur Nockenwellenachse radialen Schnittebene eine gekrümmte, insbesondere ballige Nockenkontaktfläche. Die derart ausgestaltete Ventilstößeleinrichtung kann insbesondere in Form eines Tassenstößels bei einer Brennkraftmaschine mit oben liegend angeordneten Nockenwellen und angestellten, d.h. nicht-parallelen, zueinander geneigten Ventilachsen Anwendung finden.

Weitere vorteilhafte Einzelheiten der Erfindung ergeben sich aus der nachfolgenden Beschreibung in Verbindung mit der Zeichnung. Es zeigt:
- Figur 1: eine perspektivische Darstellung der erfindungsgemäßen Ventilstößeleinrichtung mit einem Verdrehsicherungselement sowie einen Basiskörper;
- Figur 2: eine Axial-Schnittansicht der Ventilstößeleinrichtung nach Figur 1 zur Erläuterung der Koppelungsstrukturen;
- Figur 3: eine perspektivische Ansicht des Verdrehsicherungselementes der Ventilstößeleinrichtung nach den Figuren 1 und 2.
- Figur 4: eine perspektivische Ansicht sowohl des Tassenstößels als auch des zugeordneten Verdrehsicherungselementes der Ventilstößeleinrichtung nach den Figuren 1 und 2.
- Figur 5: eine perspektivische Teilschnittansicht sowohl des Tassenstößels als auch des zugeordneten Verdrehsicherungselementes der Ventilstößeleinrichtung gemäß einer zweiten, Rasteinrichtungen aufweisenden Ausführungsform der Erfindung;
- Figur 6: eine Axial-Schnittansicht zur Erläuterung des Aufbaus des Verdrehsicherungselementes nach Figur 5;
- Figur 7: eine perspektivische Ansicht des Verdrehsicherungselementes der Ventilstößeleinrichtung nach den Figuren 5 und 6.

Die in Figur 1 dargestellte Ventilstößeleinrichtung umfasst einen Basiskörper 1, dessen Mantelabschnitt 2 eine Führungsfläche 3 bildet, zur Führung des Basiskörpers 1 entlang einer Oszillationsachse X.

An dem Basiskörper 1 ist ein Verdrehsicherungselement 4 angebracht, zur Unterbindung einer Dreh- oder Schwenkbewegung des Basiskörpers 1 um jene Oszillationsachse X, wobei das Verdrehsicherungselement einen in radialer Richtung über den Mantelabschnitt überstehenden Führungskörper bildet.

Der Basiskörper 1 ist mit einem Kopfabschnitt 7 versehen. Der Kopfabschnitt 7 bildet eine Nockenkontaktzone 8. Die Nockenkontaktzone 8 ist bei diesem Ausführungsbeispiel als eine in einer Nockenwellenradialebene E ballig gekrümmte Nockenkontaktfläche ausgebildet. Der Basiskörper 1 bildet im Zusammenspiel mit dem Verdrehsicherungselement 4 eine Tassenstößeleinrichtung für einen Ventiltrieb mit oben liegenden Nockenwellen und schräg angestellten Ventilen.

Wie aus Figur 2 in Verbindung mit Figur 3 hervorgeht, zeichnet sich die Ventilstößeleinrichtung dadurch aus, dass das Verdrehsicherungselement 4 einen ersten Eingriffsvorsprung 5 und einen hiervon in Oszillationsrichtung beabstandeten zweiten Eingriffsvorsprung 6 umfasst, und dass der Mantelabschnitt 2 mit einer dem ersten Eingriffsabschnitt 5 zugeordneten ersten Radialbohrung Rb1 und einer dem zweiten Eingriffsabschnitt 6 zugeordneten zweiten Radialbohrung Rb2 versehen ist, und der erste Eingriffsabschnitt wie auch der zweite Eingriffsabschnitt 5, 6 jeweils radial zur Oszillationsachse (X) in die ihm zugeordnete Radialbohrung Rb1, Rb2 eintaucht.

Der erste Eingriffsabschnitt 5 und der zweite Eingriffsabschnitt 6 sind in den jeweiligen Radialbohrungen Rb1, Rb2 derart aufgenommen, dass das Verdrehsicherungselement 4 sowohl in Oszillationsrichtung als auch in Umfangsrichtung des Mantelabschnitts 2 im wesentlichen spielfrei mit dem Mantelabschnitt 2 gekoppelt ist.

Der erste Eingriffsabschnitt 5, sowie der zweite Eingriffsabschnitt 6 sind als Zylinderzapfen ausgebildet und weisen in einer zur Oszillationsachse (X) parallelen Schnittebene einen kreisförmigen Querschnitt auf. Beide Zylinderzapfen haben jeweils den gleichen Durchmesser.

Das Überstandsmaß I (Fig.3) eines sich über die Sitzfläche S erhebenden und zur Oszillationsachse X vordringenden Bereichs des ersten oder zweiten Eingriffsabschnitts 5, 6 entspricht vorzugsweise wenigstens der Wanddicke t (Fig.2) des Mantelabschnitts 2. Im Fußbereich Fb des jeweiligen Eingriffsabschnitts 5, 6 ist der Übergang in die Sitzfläche S derart gestaltet, dass das Verdrehsicherungselement 4 zuverlässig mit seiner Sitzfläche S auf dem Mantelabschnitt 2 aufsitzen kann. Bei diesem Ausführungsbeispiel ist der Übergang als Freistich ausgeführt.

Wie aus Figur 4 hervorgeht, weist der Führungskörper des Verdrehsicherungselementes 4 in einer zur Oszillationsachse X senkrechten Schnittebene einen kreissegmentartigen Querschnitt Q auf. Der Führungskörper ist aus einem Kunststoffmaterial gefertigt und wie durch das Pfeilsymbol P angedeutet, radial an den Mantelabschnitt 2 ansetzbar. Bedingt durch die zur Führung des Tassenstößels zylinderkopfseitig vorgesehenen Führungsstrukturen, insbesondere eine zur Aufnahme des Verdrehsicherungselementes vorgesehene Gleitnut, ist das Verderehsicherungselement in Einbauposition verliersicher mit dem Mantelabschnitt 2 gekoppelt.

In Figur 5 ist eine weitere Variante eines verdrehgesicherten Tassenstößels dargestellt. Bei dieser Ausführungsform ist das Verdrehsicherungselement 4 im Bereich des ersten Eingriffsabschnittes 5 und im Bereich des zweiten Eingriffsabschnittes 6 mit den Mantelabschnitt 2 hintergreifenden Fixierstrukturen 5a, 6a versehen.

Die Fixierstrukturen 5a, 6a sind als Rasteinrichtungen ausgebildet und weisen jeweils eine den Mantelabschnitt 2 hintergreifende Raststruktur 5b, 6b auf. Die Raststruktur 5b, 6b ist jeweils an einem elastisch nachgiebigen Armabschnitt 5c, 6c angebracht. Der Armabschnitt 5c, 6c ist in Einbauposition in der ihm zugeordneten Radialbohrung Rb1, Rb2 angeordnet.

In Figur 6 ist das Verdrehsicherungselement nach Figur 5 als Einzelteil vergrößert dargestellt. Die Anordnung und Gestaltung der Fixierstrukturen 5a, 6a ist derart getroffen, dass sich die Armabschnitte 5c, 6c innerhalb des durch die Radialbohrungen Rb1, Rb2 (Fig.) definierten Hüllkreises befinden. Die Armabschnitte 5c, 6c werden beim Ansetzen des Verdrehsicherungselementes 4 an den Mantelabschnitt 2 zunächst wie durch die Pfeile P2 und P3 angedeutet ausgelenkt. Sobald die durch die Raststrukturen 5b, 6b bereitgestellten Rastflächen R hinter der Innenfläche des Mantelabschnitts 2 zu liegen kommen, werden diese elastisch in die hier gezeigte Position zurückgeschwenkt und hintergreifen hierbei den zwischen den Radialbohrungen Rb1, Rb2 definierten Bereich des Mantelabschnitts 2.

Um eine ausreichende Bewegungsfreiheit für die Armelemente 5c, 6c zu schaffen sind entsprechende Freispalte 5d, 6d in den Einsatzabschnittten 5, 6 ausgebildet.

Das hier gezeigte Verdrehsicherungselement 4 kann im Rahmen eines Spritzschrittes aus einem Kunststoffmaterial gefertigt werden. Die hier gezeigte Ausführungsform kann durchein schieberfreies Werkzeug hergestellt werden, indem die die Rastflächen definierende Formwand eines Formwerkzeuges, durch die Stirnfläche eines Stempels definiert wird, der unter Bildung einer Stempelöffnung ST eine zur Bildung des Führungskörpers an sich vorgesehenen Formraum durchsetzt. Der Verlauf einer entsprechenden Werkzeugtrennebene WZ ist in Figur 6 durch Strichpunktlinien angedeutet.

In Figur 7 ist in Form einer perspektivischen Darstellung das Verdrehsicherungselement 4 nach Figur 6 mit Blick auf die darin ausgebildete Stempelöffnung ST sowie die hierin liegenden Rastflächen R dargestellt. Es ist möglich, in diese Stempelöffnung ein Einsatzelement einzusetzen, durch welches der Rastmechanismus in Verriegelungsstellung gesichert wird.

Alternativ zu der vorangehend beschrieben Ausführungsform ist es auch möglich, einen Rastmechanismus anderweitig, beispielsweise durch an den Stirnenden der Eingriffsabschnitte 5, 6 umlaufende Rastkanten zu verwirklichen.

Es ist auch möglich, die Eingriffsabschnitte 5, 6 im Innenbereich des Mantelabschnitts 2 plastisch, insbesondere durch Ultraschallschmelzen, umzuformen. Es ist weiterhin auch möglich, die Raststrukturen derart auszubilden, dass das Verdrehsicherungselement 4 unter vorübergehender elastischer Verformung insbesondere Stauchung, Biegung oder Weitung mit dem Basiskörper 1 in Rasteingriff gelangt.

Die zur Aufnahme der Eingriffsorgane des Verdrehsicherungselementes 4 an dem Basiskörper 1 vorgesehenen Radialbohrungen Rb1, Rb2 können im Rahmen der Fertigung des Basiskörpers 1, insbesondere bei einem Schleifvorgang als Spann- oder Positionierflächen dienen.

Obgleich die Erfindung vorangehend in Verbindung mit einer Stößeleinrichtung beschrieben wurde, bei welcher lediglich ein Verdrehsicherungselement zur erfindungsgemäßen Bewerkstelligung einer Linearführung vorgesehen ist, ist es auch möglich, mehrere derartige, beispielsweise zwei einander diametral gegenüberliegende, oder anderweitig angeordnete, vorzugsweise in Umfangsrichtung äquidistant angeordnete Verdrehsicherungselemente vorzusehen. Das Laufspiel des Verdrehsicherungselementes in der zugeordneten Führungsnut kann derart großzügig bemessen sein, dass kleinere Schwenkbewegungen des Tassenstößels, insbesondere zugunsten einer optimalen Kontaktflächenausrichtung möglich sind.

## Patentansprüche

1. Ventilstößeleinrichtung mit:
- einem Basiskörper (1),
- einem Mantelabschnitt (2), der eine Führungsfläche (3) bildet, zur Führung des Basiskörpers (1) entlang einer Oszillationsachse (X), und
- einem Verdrehsicherungselement (4) zur Unterbindung einer Dreh- oder Schwenkbewegung um jene Oszillationsachse (X), wobei das Verdrehsicherungselement (4) eine Sitzfläche die auf dem Mantelabschnitt aufsitzt und einen Führungskörper aufweist, der in radialer Richtung über den Mantelabschnitt (2) übersteht, **dadurch gekennzeichnet,**
**dass** das Verdrehsicherungselement (4) einen ersten Eingriffsvorsprung (5) und einen hiervon in Oszillationsrichtung beabstandeten zweiten Eingriffsvorsprung (6) umfasst, und dass der Mantelabschnitt (2) mit einer dem ersten Eingriffsabschnitt (5) zugeordneten ersten Radialbohrung (Rb1) und einer dem zweiten Eingriffsabschnitt zugeordneten zweiten Radialbohrung (Rb2) versehen ist, und der erste Eingriffsabschnitt (5) wie auch der zweite Eingriffsabschnitt (6) jeweils radial zur Oszillationsachse (X) in die ihm zugeordnete Radialbohrung (Rb1, Rb2) eintaucht.

2. Ventilstößeleinrichtung nach Anspruch 1, **dadurch gekennzeichnet, dass** der erste Eingriffsabschnitt (5) und der zweite Eingriffsabschnitt (6) in den jeweiligen Radialbohrungen (Rb1, Rb2) derart aufgenommen ist, dass das Verdrehsicherungselement (4) sowohl in Oszillationsrichtung als auch in Umfangsrichtung des Mantelabschnitts (2) im wesentlichen spielfrei mit dem Mantelabschnitt (2) gekoppelt ist.

3. Ventilstößeleinrichtung nach Anspruch 1 oder 2, **dadurch gekennzeichnet, dass** dass der erste Eingriffsabschnitt (5) sowie der zweite Eingriffsabschnitt (6) als Zylinderzapfen ausgebildet sind.

4. Ventilstößeleinrichtung nach wenigstens einem der Ansprüche 1 bis 3, **dadurch gekennzeichnet, dass** erste Eingriffsabschnitt (5) und der zweite Eingriffsabschnitt (6) in einer zur Oszillationsachse (X) parallelen Schnittebene im Querschnitt kreisförmig sind.

5. Ventilstößeleinrichtung nach wenigstens einem der Ansprüche 1 bis 4, **dadurch gekennzeichnet, dass** die beiden Zylinderzapfen jeweils den gleichen Durchmesser aufweisen.

6. Ventilstößeleinrichtung nach wenigstens einem der Ansprüche 1 bis 5, **dadurch gekennzeichnet, dass** das Überstandsmaß (1) eines sich über die Sitzfläche erhebenden und zur Oszillationsachse X vordringenden Bereichs des ersten oder zweiten Eingriffsabschnitts (5, 6) wenigstens der Wanddicke (t) des Mantelabschnitts (2) entspricht.

7. Ventilstößeleinrichtung nach wenigstens einem der Ansprüche 1 bis 6, **dadurch gekennzeichnet, dass** im Bereich des ersten Eingriffsabschnittes (5) und im Bereich des zweiten Eingriffsabschnittes (6) den Mantelabschnitt (2) hintergreifende Fixierstrukturen (5b, 6b) ausgebildet sind.

8. Ventilstößeleinrichtung nach Anspruch 7, **dadurch gekennzeichnet, dass** die Fixierstrukturen (5b, 6b) als Rasteinrichtungen ausgebildet sind.

9. Ventilstößeleinrichtung nach Anspruch 8, **dadurch gekennzeichnet, dass** die Rasteinrichtungen eine den Mantelabschnitt (2) hintergreifende Raststruktur (R) aufweisen.

10. Ventilstößeleinrichtung nach Anspruch 9, **dadurch gekennzeichnet, dass** die Raststruktur an einem elastisch nachgiebigen Armabschnitt ((5c, 6d) angebracht ist.

11. Ventilstößeleinrichtung nach Anspruch 10, **dadurch gekennzeichnet, dass** der Armabschnitt in der ihm zugeordneten Radialbohrung (Rb1, Rb2) angeordnet ist.

12. Ventilstößeleinrichtung nach wenigstens einem der Ansprüche 1 bis 11, **dadurch gekennzeichnet, dass** das Verdrehsicherungselement (4) unter vorübergehender elastischer Verformung mit dem Basiskörper (1) in Eingriff bringbar ist.

13. Ventilstößeleinrichtung nach wenigstens einem der Ansprüche 1 bis 12, **dadurch gekennzeichnet, dass** der Führungskörper des Verdrehsicherungselementes (4) in einer zur Oszillationsachse (X) senkrechten Schnittebene einen kreissegmentartigen Querschnitt (Q) aufweist.

14. Ventilstößeleinrichtung nach wenigstens einem der Ansprüche 1 bis 13, **dadurch gekennzeichnet, dass** der Führungskörper aus einem Kunststoffmaterial gefertigt ist.

15. Ventilstößeleinrichtung nach wenigstens einem der Ansprüche 1 bis 14, **dadurch gekennzeichnet, dass** das Verdrehsicherungselement (4) in Einbauposition verliersicher mit dem Basiskörper (1) gekoppelt ist.

16. Ventilstößeleinrichtung nach wenigstens einem der Ansprüche 1 bis 15, **dadurch gekennzeichnet, dass** das Verdrehsicherungselement (4) mit dem Basiskörper (1) formschlüssig gekoppelt ist.

17. Ventilstößeleinrichtung nach Anspruch 16, **dadurch gekennzeichnet, dass** die formschlüssige Verbindung des Verdrehsicherungselementes (4) mit dem Basiskörper (1) durch Umformung eines den Mantelabschnitt (2) durchsetzenden Endbereiches wenigstens eines der Eingriffsabschnitte (5,6) herbeigeführt ist.

18. Ventilstößeleinrichtung nach Anspruch 17, **dadurch gekennzeichnet, dass** die formschlüssige Verbindung des Verdrehsicherungselementes (4) mit dem Basiskörper (1) durch Bildung eines Kopfabschnittes an jenem den Mantelabschnitt (2) durchsetzenden Eingriffsabschnitt herbeigeführt ist.

19. Ventilstößeleinrichtung nach Anspruch 17 oder 18, **dadurch gekennzeichnet, dass** die Umformung in Verbindung mit einer lokalen Plastifizierung wenigstens eines der Eingriffsabschnitte herbeigeführt ist.

20. Ventilstößeleinrichtung nach wenigstens einem der Ansprüche 1 bis 7, **dadurch gekennzeichnet, dass** das Verdrehsicherungselement an den Mantelabschnitt angespritzt ist.

21. Ventilstößeleinrichtung nach wenigstens einem der Ansprüche 1 bis 20, **dadurch gekennzeichnet, dass** der Basiskörper (1) mit einem Kopfabschnitt (7) versehen ist, und der Kopfabschnitt (7)eine Nockenkontaktzone (8) bereitstellt.

22. Ventilstößeleinrichtung nach wenigstens einem der Ansprüche 1 bis 21, **dadurch gekennzeichnet, dass** die Nockenkontaktzone (8) eine gekrümmte, insbesondere ballige Nockenkontaktfläche bildet.

23. Ventilstößeleinrichtung nach wenigstens einem der Ansprüche 1 bis 22, **dadurch gekennzeichnet, dass** die Ventilstößeleinrichtung einen Tassenstößel bildet.

## Claims

1. A valve tappet arrangement comprising
- a base member (1),
- a jacket portion (2) forming a guide surface (3) for guiding the base member (1) along an oscillation axis (X), and
- an anti-rotation element (4) for preventing rotary or swivelling motion around the oscillation axis (X), wherein the anti-rotation element (4) has a seat surface resting on the jacket portion and also has a guide member which projects in the radial direction over the jacket portion (2), **characterised in that** the anti-rotation element (4) has a first engagement projection (5) and a second engagement projection (6) at a distance from the first in the direction of oscillation, and the jacket portion (2) has a first radial bore (Rb1) associated with the first engagement portion (5) and a second radial bore (Rb2) associated with the second engagement portion, and the first engagement portion (5) and the second engagement portion (6) each extend radially relative to the oscillation axis (X) into the associated radial bore (Rb1, Rb2).

2. A valve tappet arrangement according to claim 1, **characterised in that** the first engagement portion (5) and the second engagement portion (6) are so received in the respective radial bores (Rb 1, Rb2) that the anti-rotation element (4) is coupled to the jacket portion (2) substantially without clearance, both in the direction of oscillation and in the peripheral direction of the jacket portion (2).

3. A valve tappet arrangement according to claim 1 or claim 2, **characterised in that** the first engagement portion (5) and the second engagement portion (6) are cylindrical plugs.

4. A valve tappet arrangement according to at least one of claims 1 to 3, **characterised in that** the first engagement portion (5) and the second engagement portion (6) are circular in cross-section in a plane parallel to the oscillation axis (X).

5. A valve tappet arrangement according to at least one of claims 1 to 4, **characterised in that** the two cylindrical plugs each have the same diameter.

6. A valve tappet arrangement according to at least one of claim 1 to 5, **characterised in that** a region of the first or second engagement portion (5, 6) raised above the seat surface and extending towards the oscillation axis (X) projects by an extent (I) at least equal to the wall thickness (t) of the jacket portion (2).

7. A valve tappet arrangement according to at least one of claims 1 to 6, **characterised in that** fixing structures (5b, 6b) engaging underneath the jacket portion (2) are formed in the region of the first engagement portion (5) and in the region of the second engagement portion (6).

8. A valve tappet arrangement according to claim 7, **characterised in that** the fixing structures (5b, 6b) are catch arrangements.

9. A valve tappet arrangement according to claim 8, **characterised in that** the catch arrangement has a catch structure (R) which engages underneath the jacket portion (2).

10. A valve tappet arrangement according to claim 9, **characterised in that** the catch structure is mounted on an elastically flexible arm portion (5c, 6d).

11. A valve tappet arrangement according to claim 10, **characterised in that** the arm portion is disposed in the associated radial bore (Rb1, Rb2).

12. A valve tappet arrangement according to at least one of claims 1 to 11, **characterised in that** the anti-rotation element (4) can be brought into engagement with the base member (1) under temporary elastic deformation.

13. A valve tappet arrangement according to at least one of claims 1 to 12, **characterised in that** the guide member of the anti-rotation element (4) has a circular segmental cross-section (Q) in a plane at right angles to the oscillation axis (X).

14. A valve tappet arrangement according to at least one of claims 1 to 13, **characterised in that** the guide member is made of a plastics material.

15. A valve tappet arrangement according to at least one of claims 1 to 14, **characterised in that** the anti-rotation element (4) when installed is non-losably coupled to the base member (1).

16. A valve tappet arrangement according to at least one of claims 1 to 15, **characterised in that** the anti-rotation element (4) is positively coupled to the base member (1).

17. A valve tappet arrangement according to claim 16, **characterised in that** the positive connection between the anti-rotation element (4) and the base member (1) is obtained by shaping an end region of at least one of the engagement portions (5, 6) extending through the jacket portion (2).

18. A valve tappet arrangement according to claim 17, **characterised in that** the positive connection between the anti-rotation element (4) and the base member (1) is obtained by forming a head portion on that engagement portion which extends through the jacket portion (2).

19. A valve tappet arrangement according to claim 17 or claim 18, **characterised in that** shaping is effected in conjunction with local softening of at least one of the engagement portions.

20. A valve tappet arrangement according to at least one of claims 1 to 7, **characterised in that** the anti-rotation element is injection-moulded on the jacket portion.

21. A valve tappet arrangement according to at least one of claims 1 to 20, **characterised in that** the base member (1) has a head portion (7) and the head portion (7) forms a cam contact zone (8).

22. A valve tappet arrangement according to at least one of claims 1 to 21, **characterised in that** the cam contact zone (8) is a curved, in particular spherical, contact surface.

23. A valve tappet arrangement according to at least one of claims 1 to 22, **characterised in that** the valve tappet arrangement is a bucket tappet.

## Revendications

1. °) Dispositif poussoir de soupape comportant :
- un corps de base (1),
- une partie d'enveloppe (2) du corps de base (1) formant une surface de guidage (3) pour guider ce corps le long d'un axe d'oscillation (X),
- un élément anti-rotation (4) pour éviter un mouvement de rotation ou de basculement autour de l'axe d'oscillation (X), cet élément anti-rotation (4) présentant une portée d'assise appliquée sur la partie d'enveloppe, ainsi qu'un corps de guidage faisant saillie en direction radiale sur la partie d'enveloppe (2),
**caractérisé en ce que**
l'élément anti-rotation (4) comprend une première partie de prise (5) en saillie et une seconde partie de prise (6) en saillie, éloignée de la première dans la direction d'oscillation, la partie d'enveloppe (2) présentant un premier perçage radial (Rb1) associé à la première partie de prise (5) et un second perçage radial (Rb2) associé à la seconde partie de prise (6), chacune des parties (5, 6) pénétrant radialement par rapport à l'axe d'oscillation (X) dans le perçage radial (Rb1, Rb2) qui lui est associé.

2. °) Dispositif poussoir de soupape selon la revendication 1,
**caractérisé en ce que**
la première partie de prise (5) et la seconde partie de prise (6) sont logées chacune dans l'alésage radial (Rb1, Rb2) correspondant, de manière que l'élément anti-rotation (4) est accouplé à la partie d'enveloppe (2) pratiquement sans jeu dans la direction d'oscillation et également dans la direction périphérique de la partie d'enveloppe (2).

3. °) Dispositif poussoir de soupape selon la revendication 1 ou 2,
**caractérisé en ce que**
la première partie de prise (5) et la seconde partie de prise (6) sont constituées toutes deux par un tenon cylindrique.

4. °) Dispositif poussoir de soupape selon au moins une des revendications 1 à 3,
**caractérisé en ce que**
la première et la seconde partie de prise (5, 6) présentent, dans un plan de coupe parallèle à l'axe d'oscillation (X) une section de forme circulaire.

5. °) Dispositif poussoir de soupape selon au moins une des revendications 1 à 4,
**caractérisé en ce que**
les deux tenons cylindriques ont le même diamètre.

6. °) Dispositif poussoir de soupape selon au moins une des revendications 1 à 5,
**caractérisé en ce que**
le dépassement (I) d'une zone de la première ou de la seconde partie de prise (5, 6) faisant saillie sur la surface d'assise en direction de l'axe d'oscillation (X) correspond à au moins l'épaisseur (t) de la paroi de la partie d'enveloppe (2).

7. °) Dispositif poussoir de soupape selon au moins une des revendications 1 à 6,
**caractérisé en ce que**
dans la zone de la première partie de prise (5) et dans la zone de la seconde partie de prise (6), se trouvent des structures de fixation (5b, 6b) en prise par derrière avec la partie d'enveloppe (2).

8. °) Dispositif poussoir de soupape selon la revendication 7,
**caractérisé en ce que**
les structures de fixation (5b, 6b) sont des dispositif d'accrochage.

9. °) Dispositif poussoir de soupape selon la revendication 8,
**caractérisé en ce que**
les dispositifs d'accrochage présentent une structure d'accrochage (R) en prise par l'arrière avec la partie d'enveloppe (2).

10. °) Dispositif poussoir de soupape selon la revendication 9,
**caractérisé en ce que**
la structure d'accrochage est montée sur une partie de bras (5c, 6c) flexible élastiquement.

11. °) Dispositif poussoir de soupape selon la revendication 10,
**caractérisé en ce que**
la partie de bras est montée dans le perçage radial (Rb1, Rb2) qui lui est associé.

12. °) Dispositif poussoir de soupape selon au moins une des revendications 1 à 11,
**caractérisé en ce que**
l'élément anti-rotation (4) peut être amené en prise avec le corps de base (1), par déformation élastique momentanée.

13. °) Dispositif poussoir de soupape selon au moins une des revendications 1 à 12,
**caractérisé en ce que**
le corps de guidage de l'élément anti-rotation (4) présente, dans un plan de coupe perpendiculaire à l'axe d'oscillation (X) une section (Q) en forme de segment circulaire.

14. °) Dispositif poussoir de soupape selon au moins une des revendications 1 à 13,
**caractérisé en ce que**
le corps de guidage est fabriqué en matière plastique.

15. °) Dispositif poussoir de soupape selon au moins une des revendications 1 à 14,
**caractérisé en ce que**
l'élément anti-rotation (4), en position de montage, est accouplé sans risque de perte, au corps de base (1).

16. °) Dispositif poussoir de soupape selon au moins une des revendications 1 à 15,
**caractérisé en ce que**
l'élément anti-rotation (4) est accouplé au corps de base (1) avec verrouillage par combinaison de forme.

17. °) Dispositif poussoir de soupape selon la revendication 16,
**caractérisé en ce que**
la liaison avec verrouillage par combinaison de forme de l'élément anti-rotation (4) au corps de base (1) est réalisée par déformation plastique d'une zone d'extrémité traversant la partie d'enveloppe (2), d'au moins une des parties de prise (5, 6).

18. °) Dispositif poussoir de soupape selon la revendication 17,
**caractérisé en ce que**
la liaison avec verrouillage par combinaison de forme de l'élément anti-rotation (4) au corps de base (1) est réalisée par formation d'une partie de tête sur la partie de prise correspondante traversant la partie d'enveloppe (2).

19. °) Dispositif poussoir de soupape selon la revendication 17 ou 18,
**caractérisé en ce que**
la déformation est réalisée en liaison avec une plastification locale d'au moins une des parties de prise.

20. °) Dispositif poussoir de soupape selon au moins une des revendications 1 à 7,
**caractérisé en ce que**
l'élément anti-rotation est injecté sur la partie d'enveloppe.

21. °) Dispositif poussoir de soupape selon au moins une des revendications 1 à 20,
**caractérisé en ce que**
le corps de base (1) a une partie de tête (7) qui présente une zone de contact de came (8).

22. °) Dispositif poussoir de soupape selon au moins une des revendications 1 à 21,
**caractérisé en ce que**
la zone de contact de came (8) présente une portée de contact de came courbe, en particulier bombée.

23. °) Dispositif poussoir de soupape selon au moins une des revendications 1 à 22,
**caractérisé en ce que**
le dispositif poussoir de soupape forme un poussoir à coupelle.
